# EUROPÄISCHE PATENTSCHRIFT

(11) **EP 3 715 300 B1**
(45) Veröffentlichungstag und Bekanntmachung des Hinweises auf die Patenterteilung: **21.09.2022**
(21) Anmeldenummer: 19216924.1
(22) Anmeldetag: 17.12.2019
(51) Int. Cl.: B66B 1/46

(54) **EINGABEVORRICHTUNG FÜR AUFZÜGE**
ENTRY DEVICE FOR ELEVATORS
DISPOSITIF D'ENTRÉE POUR ASCENSEURS

(30) Priorität: 28.03.2019 DE 102019204405
(43) Veröffentlichungstag der Anmeldung: 30.09.2020
(73) Patentinhaber: K-Solutions GmbH, 51109 Köln (DE)
(72) Erfinder: Kollmorgen, Lars Rudolf, 50996 Köln (DE)
(74) Vertreter: von Hirschhausen, Helge

(56) Entgegenhaltungen:
- DE-U1- 9 102 425
- US-A- 5 889 240
- US-A1- 2005 173 201

## Beschreibung

Die vorliegende Erfindung betrifft eine Eingabevorrichtung für Aufzüge mit einem Träger, einer daran befestigten Leiterplatte und einer Abdeckung, die wenigstens eine Ausnehmung aufweist, in der wenigstens ein im Wesentlichen plattenförmig gestaltetes Eingabeelement angeordnet ist. Eingabevorrichtungen für Aufzüge werden zunächst im Fahrkorb selbst verwendet, um die anzusteuernde Haltestelle auszuwählen. Aber sie werden auch an den Haltestellen des Aufzugs verwendet, um von dort einen Fahrkorb des Aufzugs anzufordern.

US 5 889 240 A und US 2005/173201 A1 offenbaren relevanten Stand der Technik.

Herkömmliche Eingabevorrichtungen für Aufzüge verfügen über wenigstens ein Eingabeelement, das die Eingabebefehle des Nutzers an die Steuerung des Aufzugs weitergibt. Diese Eingabeelemente sind dabei in der Regel als Taster ausgestaltet, die im Wesentlichen plattenförmig sind. Sie stellen also an ihrer Außenseite meist eine plattenförmige Eingabefläche bereit, über die der Nutzer per Fingerdruck seinen Eingabebefehl in die Eingabevorrichtung eingeben kann. Diese gibt diesen Befehl wiederum über einen darunter liegenden Schalter an die Steuerung des Aufzugs weiter.

Gerade bei Nach- bzw. Umrüstungen bestehender Aufzugsanlagen werden dabei häufig Eingabevorrichtungen in den Etagen verwendet, die zur Aufputzmontage ausgebildet sind. Das heißt, dass die Eingabevorrichtung auf der Wandoberfläche angebracht wird, ohne eine aufwändigere flächenbündige Montage durchzuführen. Während bei einer mit der Wandoberfläche flächenbündigen Montage der Eingabevorrichtung diese optisch ein Teil der Wand wird und in dieser "verschwindet", ist dies bei einer Aufputzmontage nicht der Fall. Auf der anderen Seite hat die Aufputzmontage den Vorteil, dass ein deutlich geringerer Montageaufwand nötig ist.

Dieser Vorteil soll jedoch möglichst nicht von einer auf den Nutzer klobig wirkenden Eingabevorrichtung zunichte gemacht werden. Gerade bei per Aufputzmontage angebrachten Eingabevorrichtungen ist es also mit Blick auf ein für den Nutzer ansprechendes Design erstrebenswert, die Eingabevorrichtung so flach wie möglich zu halten.

Die Konstruktion der Eingabeelemente spielt hierbei eine wesentliche Rolle. Bekannte Eingabeelemente sind mehrteilig ausgestaltet. Insbesondere für die Befestigung eines Eingabeelements innerhalb der Eingabevorrichtung sind bisher gesonderte Befestigungselemente vorgesehen. Dieser mehrteilige Aufbau der Eingabeelemente führt zu einer aufwändigen Montage und ist ein limitierender Faktor bei der designmäßigen Ausgestaltung der Eingabevorrichtung bezüglich ihrer Flachheit.

Vor diesem Hintergrund ist es die Aufgabe der vorliegenden Erfindung eine Eingabevorrichtung für Aufzüge aufzuzeigen, die möglichst flach gehalten ist, also weniger Bauraum benötigt, als herkömmliche Eingabevorrichtungen und dennoch eine einfache Montage und auch eine einfache Fertigung gewährleistet.

Die Lösung dieser Aufgabe gelingt mit einer Eingabevorrichtung für Aufzüge gemäß Anspruch 1 der vorliegenden Erfindung. Vorteilhafte Weiterbildungen sind in den weiteren Ansprüchen beschrieben.

Die erfindungsgemäße Eingabevorrichtung für Aufzüge weist also wenigstens ein Eingabeelement auf, das seinerseits einen Tragrahmen und ein mittels wenigstens eines Halters am Tragrahmen gehaltenes Auslöseelement aufweist. Dabei ist am Tragrahmen wenigstens ein Befestigungselement vorgesehen und Tragrahmen, Halter, Auslöseelement und Befestigungselement sind einstückig ausgeführt. Das Eingabeelement ist mittels des wenigstens einen Befestigungselements direkt an der Leiterplatte befestigt und das Auslöseelement wirkt bei Aufbringen einer Betätigungskraft auf einen auf der Leiterplatte befestigten Schalter ein.

Die Idee der Erfindung liegt also darin, das Eingabeelement als ein einstückiges Bauteil auszuführen, so dass es direkt auf der Leiterplatte der Eingabevorrichtung befestigt werden kann, ohne separat gefertigte Befestigungselemente zu benötigen. Dabei liegt der Tragrahmen auf der Leiterplatte auf und hält mittels des wenigstens einen Halters das Auslöseelement über dem Schalter auf der Leiterplatte. Das wenigstens eine Befestigungselement fixiert den Tragrahmen und damit das gesamte Eingabeelement auf der Leiterplatte der Eingabevorrichtung. So wird nicht nur die Montage des Eingabeelements vereinfacht. Durch die einstückige Fertigung kann das Eingabeelement und auch besonders flach ausgestaltet werden und gleichzeitig dennoch die nötige Stabilität zur Aufnahme der Betätigungskraft gewährleisten. Dies ermöglicht eine besonders flache Ausgestaltung der gesamten Eingabevorrichtung. Darüber hinaus lässt sich das derart gestaltete Eingabeelement in einem einzigen Arbeitsschritt fertigen, was sowohl Produktionskosten als auch Produktionszeit verringert.

Weiterbildend weist das wenigstens eine Befestigungselement wenigstens ein Rastmittel zur Befestigung in einer Befestigungsausnehmung in der Leiterplatte auf. Als Rastmittel ist hier jede Art von Vorsprung an einem Befestigungssteg zu verstehen, der eine kraftschlüssige Befestigung des Eingabeelements auf der Leiterplatte gewährleistet. Dabei kann durch die einstückige Ausführung das Eingabeelement in einem Arbeitsschritt auf der Leiterplatte montiert werden.

Vorteilhafterweise ist die wenigstens eine Befestigungsausnehmung eine Bohrung. So kann die Befestigungsausnehmung in einem einfachen separaten Arbeitsschritt, z.B. schon bei der Herstellung der Leiterplatte, gefertigt werden.

Ferner ist es sinnvoll, dass der wenigstens eine Halter als Feder ausgeführt ist und so das Auslöseelement bei Aufbringen einer Betätigungskraft durch Relativbewegung zur Leiterplatte auf den auf der Leiterplatte befestigten Schalter einwirkt. Das hat den Vorteil, dass der Halter durch elastische Verformung das Auslöseelement beweglich lagert, wodurch die Relativbewegung des Auslöseelements zur Leiterplatte ermöglicht wird. Nach Aufbringen der Betätigungskraft kehrt das Auslöseelement durch die sich zurückbildende elastische Verformung des Halters wieder in seine ursprüngliche Position zurück.

Weiterbildend weist das Auslöseelement einen elastisch verformbaren Bereich auf, der sich bei Aufbringen einer Betätigungskraft so verformt, dass er auf den auf der Leiterplatte befestigten Schalter einwirkt. Das hat den Vorteil, dass auch bei einem steif ausgestalten Halter durch das Auslöseelement der Schalter auf der Leiterplatte betätigt werden kann. Auch eine Kombination von als Feder ausgeführtem Halter und Auslöseelement mit elastisch verformbarem Bereich ist denkbar. Der elastisch verformbare Bereich kann beispielsweise durch eine Gummimembran oder dergleichen realisiert werden.

Es ist weiterhin von Vorteil, wenn der Tragrahmen wenigstens eine Befestigungsausnehmung für die Befestigung einer Bedienflächenumrandung aufweist. Dadurch lässt sich direkt am Eingabeelement eine Bedienflächenumrandung anbringen. Diese Bedienflächenumrandung ist beispielsweise als erhöhter Ring ausgestaltet, der gewährleistet, dass das Eingabeelement für Menschen mit beeinträchtigter Sehkraft leichter zu ertasten ist. Die Bedienflächenumrandung weist vorzugsweise wenigstens ein mit ihr einstückig ausgeführtes Befestigungselement auf, das ähnlich wie das Befestigungselement des Eingabeelements ausgestaltet ist und direkt in der Befestigungsausnehmung des Tragrahmens befestigt werden kann.

Weiterbildend ist wenigstens ein Befestigungselement als Anschlagbegrenzung für das Eingabeelement ausgebildet. Insbesondere ist die Anschlagbegrenzung durch das Aufliegen des wenigstens einen Befestigungselementes auf dem Träger der Eingabevorrichtung ausgebildet. Dies hat den Vorteil, dass eine auf das Eingabeelement aufgebrachte Betätigungskraft in dem Umfang in den Träger der Eingabevorrichtung abgeleitet wird, in dem sie die zur Betätigung des Schalters auf der Leiterplatte benötigte Betätigungskraft übersteigt. Mit anderen Worten werden durch die Anschlagbegrenzung sowohl der Schalter als auch die Leiterplatte selbst vor Beschädigungen durch zu hohe Krafteinwirkung bei der Betätigung des Eingabeelements geschützt.

Es ist weiterhin von Vorteil, wenn die Leiterplatte integrierte Schaltkreise aufweist. Dadurch wird eine aufwändige Verkabelung einzelner Komponenten innerhalb der Eingabevorrichtung vermieden und sowohl die Beschädigungsgefahr bei der Montage verringert als auch der benötigte Bauraum erheblich reduziert.

Ferner ist es sinnvoll, wenn die Eingabevorrichtung eine serielle Schnittstelle aufweist. Vorzugsweise handelt es sich dabei um eine CAN-Bus-Schnittstelle. Über die serielle Schnittstelle ist es möglich die Eingabevorrichtung an eine übergeordnete Steuerung des Aufzugs anzubinden. Dabei stellt ein Bus-system nicht nur die einfache Weitergabe von Eingabesignalen bereit, sondern ermöglicht auch eine komplexere bilaterale Kommunikation zwischen Steuerung und Eingabevorrichtung, wodurch Änderungen von Einstellungen einzelner elektronischer Komponenten der Eingabevorrichtung durch die Steuerung ermöglicht werden.

Weiterbildend weist die Eingabevorrichtung ein in der Farbe einstellbares Leuchtmittel, insbesondere eine RGB-LED, auf. Vorzugsweise ist das in der Farbe einstellbare Leuchtmittel für das Eingabeelement vorgesehen. Dadurch kann ein Aufzugbetreiber eine vom Nutzer wahrgenommene Farbgebung des Eingabeelements frei einstellen. So lassen sich beispielsweise unterschiedliche Farben für einen betätigten und einen nicht betätigten Zustand des Eingabeelements einstellen.

Vorteilhafterweise weist die Eingabevorrichtung wenigstens einen Piezosummer aufweist. Über den Piezosummer können akustische Signale an den Nutzer des Aufzugs ausgegeben werden, die beispielsweise einen Eingabebefehl bestätigen oder die Ankunft eines Fahrkorbs auf einer Etage ankündigen.

Es ist weiterhin von Vorteil, wenn die Eingabevorrichtung wenigstens eine Anzeigevorrichtung aufweist, die in einer weiteren Ausnehmung in der Abdeckung angeordnet ist. Dadurch können dem Nutzer Informationen wie beispielsweise eine Etagennummer oder die Richtung in die sich ein Fahrkorb bewegt angezeigt werden.

Vorteilhafterweise weist die wenigstens eine Anzeigevorrichtung eine TFT-Anzeige mit einer Bildschirmdiagonale von ca. 7,1 cm, 10,9 cm oder 17,8 cm auf. Auf dieser kann eine Scheibe entsprechender Größe angeordnet sein, die z.B. aus Glas, transparentem Kunststoff oder dergleichen besteht. Dadurch lassen sich Eingabevorrichtungen unterschiedlicher Größe verwirklichen, bei denen je nach Anforderung unterschiedlich viele Informationen durch die Anzeigevorrichtung dargestellt sind.

Weiterbildend ist das Eingabeelement als Kunststoffspritzteil gefertigt. Das hat den Vorteil, dass das Eingabeelement in einem einzigen Arbeitsschritt gefertigt werden kann und somit Produktionskosten gespart werden können.

Nachfolgend wird die Erfindung anhand von einem in den Zeichnungen gezeigten Ausführungsbeispiel näher erläutert. Darin zeigen schematisch:
- Fig. 1: ein Ausführungsbeispiel einer Eingabevorrichtung in zusammengebautem Zustand;
- Fig. 2: eine Explosionsdarstellung der einzelnen Komponenten der Eingabevorrichtung aus Fig. 1;
- Fig. 3: eine Draufsicht auf ein Eingabeelement aus Fig. 2;
- Fig. 4: eine perspektivische Darstellung des Eingabeelements aus Fig. 3;
- Fig. 4a: einen Detailausschnitt eines Befestigungselements des Eingabeelements aus Fig. 4;
- Fig. 5: eine Ansicht des Eingabeelements aus Fig. 3 von unten;
- Fig. 6: eine perspektivische Darstellung der Leiterplatte aus Fig. 2 mit zwei Eingabeelementen;
- Fig. 7: eine perspektivische Darstellung eines ersten Teilschritts bei der Befestigung eines Eingabeelements auf der Leiterplatte aus Fig. 2;
- Fig. 8: eine perspektivische Darstellung eines zweiten Teilschritts bei der Montage eines Eingabeelements auf einer Leiterplatte aus Fig. 2;
- Fig. 9: eine perspektivische Darstellung eines dritten Teilschritts bei der Montage eines Eingabeelements auf einer Leiterplatte aus Fig. 2;
- Fig. 10: eine Seitenansicht eines auf einer Leiterplatte befestigten Eingabeelements; und
- Fig. 10a: eine Schnittansicht des auf einer Leiterplatte befestigten Eingabeelements aus Fig. 10.

In Fig. 1 und Fig. 2 ist ein Ausführungsbeispiel einer erfindungsgemäßen Eingabevorrichtung 1 dargestellt, das einen Träger 2, eine daran befestigte Leiterplatte 3 (vgl. Fig. 2) und eine Abdeckung 4 aufweist. Die Abdeckung 4 weist ihrerseits drei Ausnehmungen 5 auf, in denen zwei im Wesentlichen plattenförmig gestaltete Eingabeelemente 6 und eine Anzeigevorrichtung 21 angeordnet sind. Dabei zeigt Fig. 1 den zusammengebauten Zustand und Fig. 2 in Explosionsdarstellung die Anordnung der einzelnen Komponenten der Eingabevorrichtung 1, insbesondere der unter der Abdeckung 4 liegenden Komponenten.

Auch wenn die erfindungsgemäße Eingabevorrichtung 1 mit ihrer Oberfläche bündig mit der Wandoberfläche abschließend, also praktisch innerhalb einer Wand, montiert werden kann, liegt der besondere Vorteil darin, dass die Eingabevorrichtung 1 auch sehr elegant bei Aufputzmontage wirkt, da sie eine Aufbautiefe von nur wenigen Millimetern (vorliegend sind es 9,7 mm, also weniger als 10 mm) aufweist.

In den Figuren 3 bis 5 wird eines der beiden Eingabeelemente 6 detaillierter dargestellt. Das Eingabeelement 6 weist einen Tragrahmen 7 und ein mittels vier Haltern 8 am Tragrahmen 7 gehaltenes Auslöseelement 9 auf. Am Tragrahmen 7 sind in diesem Ausführungsbeispiel vier Befestigungselemente 10 vorgesehen (vgl. Fig. 4 und Fig. 5). Dabei sind der Tragrahmen 7, der Halter 8, das Auslöseelement 9 und die vier Befestigungselemente 10 einstückig ausgeführt. Das Eingabeelement 1 ist mittels der vier Befestigungselemente 10 direkt an der Leiterplatte 3 befestigt (vgl. Fig. 10) und das Auslöseelement 9 wirkt bei Einbringen einer Betätigungskraft auf einen auf der Leiterplatte 3 befestigten Schalter 11 ein. Der Schalter 11 ist als Mikroschalter ausgeführt.

In diesem Ausführungsbeispiel sind die Halter 8 als elastisch verformbare Federn ausgestaltet, so dass das Auslöseelement 9 bei Aufbringen einer Betätigungskraft durch Relativbewegung zur Leiterplatte 3 auf den auf der Leiterplatte 3 befestigten Schalter 11 einwirkt. Ferner ist in diesem Ausführungsbeispiel, wie in Fig. 4 dargestellt, eine Zierplatte 12 auf das Eingabeelement 6 aufgeklebt.

In dem Detailausschnitt in Fig. 4a ist ein Befestigungselement 10 dargestellt. Dieses weist ein Rastmittel 13 in Form eines Vorsprungs an einem Befestigungssteg 14 auf. Mittels dieser Rastmittel 13 erfolgt die Befestigung des Eingabeelements 6 in jeweiligen Befestigungsausnehmungen 15 auf der Leiterplatte 3. Im vorliegenden Ausführungsbeispiel sind die Rastmittel 13 der vier Befestigungselemente 10 dergestalt ausgeführt, dass die Rastmittel 13 zweier benachbarter Befestigungselemente 10 in eine erste Richtung und die Rastmittel 13 der zwei anderen Befestigungselemente 10 in eine zweite, zur ersten Richtung entgegengesetzte Richtung ausgerichtet sind.

Die Befestigungsausnehmungen 15 sind auf der Leiterplatte 3, wie beispielsweise in Fig. 2 dargestellt, als Bohrungen ausgeführt.

In der in Fig. 5 gezeigten Ansicht des Eingabeelements 6 von unten sind die vier Befestigungselemente 10 zu erkennen. Des Weiteren weist der Tragrahmen 7 auch vier Befestigungsausnehmungen 16 auf, die zur Befestigung einer Bedienflächenumrandung (nicht dargestellt) in der gleichen Weise geeignet sind wie die Befestigungsausnehmungen 15 zur Befestigung des Eingabeelements 6. Die nicht dargestellte Bedienflächenumrandung kann folglich Befestigungselemente aufweisen, die ähnlich wie die Befestigungselemente 10 des Eingabeelements 6 ausgestaltet sind.

In Fig. 2 ist dargestellt, dass die Leiterplatte 3 auf am Träger 2 vorgesehenen Zentrierstiften 17 gehalten ist. Dabei sind zwischen der Leiterplatte 3 und dem Träger 2 Abstandshalter 18 vorgesehen, die einen direkten Kontakt der Leiterplatte 3 mit dem Träger 2 verhindern und Raum für die Rastmittel 13 der Befestigungselemente 10 lassen. Zwischen den Abstandshaltern 18 und Fixierringen 19 ist die Leiterplatte 3 auf den Zentrierstiften 17 mit Spiel gelagert. So werden montagebedingte Spannungen in der Leiterplatte vermieden.

Im montierten Zustand liegen die Rastmittel 13 der Befestigungselemente 10 zwischen Leiterplatte 3 und Träger 2. Sie liegen dabei auf dem Träger 2 auf, so dass sie als Anschlagbegrenzung für das Eingabeelement 6 dienen. Überschüssig auf das Eingabeelement 6 aufgebrachte Betätigungskraft wird so durch die Befestigungselemente 10 in den Träger 2 abgeleitet und potentielle Beschädigungen des Schalters 11 und der Leiterplatte 3 vermieden.

Die Leiterplatte 3 weist nicht dargestellte integrierte Schaltkreise auf, welche die einzelnen elektronischen Komponenten der Eingabevorrichtung 1 miteinander verbinden und gegebenenfalls logische Operationen ausführen.

Zudem weist die Eingabevorrichtung 1 eine nicht dargestellte serielle Schnittstelle auf. Diese dient zur Kommunikation mit einer übergeordneten Steuerung des Aufzugs. Insbesondere ist diese als CAN-Bus-Schnittstelle ausgebildet und über ein CAN-Bus-System des Aufzugs mit dessen Steuerung verbunden.

Im vorliegenden Ausführungsbeispiel sind weiterhin RGB-LEDs 20 auf der Leiterplatte 3 vorgesehen (vgl. Fig. 2). Diese in der Farbe einstellbaren Leuchtmittel sind neben den Schaltern 11 unter den Eingabeelementen 6 angeordnet. Über die serielle Schnittstelle der Eingabevorrichtung 1 sind diese mit der Steuerung des Aufzugs verbunden. Über die Steuerung sind die RGB-LEDs einzeln in Farbe und Dauer der Beleuchtung von einem Aufzugbetreiber einstellbar. Die RGB-LEDs 20 können auch über eine drahtlose Verbindung mit der Steuerung des Aufzugs verbunden sein.

Wie in Fig. 1 und Fig. 2 dargestellt, weist die Eingabevorrichtung 6 zudem eine Anzeigevorrichtung 21 auf. Die Anzeigevorrichtung 21 weist hier wiederum eine TFT-Anzeige 22 sowie eine Plexiglasscheibe 23 auf und ist in einer weiteren Ausnehmung 5 der Abdeckung 4 angeordnet. Die TFT-Anzeige 22 ist auf der Leiterplatte 3 montiert und über die serielle Schnittstelle der Eingabevorrichtung 1 mit der Steuerung des Aufzugs verbunden, so dass die angezeigten Informationen durch die Steuerung vorgegeben werden können. Die Anzeigevorrichtung 21 kann auch über eine drahtlose Verbindung mit der Steuerung des Aufzugs verbunden sein.

Wie eines der in Fig. 6 dargestellten Eingabeelemente 6 auf der Leiterplatte 3 befestigt wird, ist in den Figuren 7 bis 9 dargestellt. Dabei zeigen die in den Figuren dargestellten Pfeile die Bewegungsrichtung des Eingabeelements 6 mit Bezug auf die Leiterplatte 3 an.

Die Befestigung eines Eingabeelements 6 in den Befestigungsausnehmungen 15 auf der Leiterplatte 3 erfolgt in einem einzigen Arbeitsschritt, der in drei Teilschritte gegliedert ist. In dem in Fig. 7 dargestellten ersten Teilschritt werden zwei Befestigungselemente 10 mit in der gleichen Richtung ausgerichteten Rastmitteln 13 in zwei Befestigungsausnehmungen 15 der Leiterplatte 3 eingeführt.

In dem in Fig. 8 dargestellten zweiten Teilschritt wird das Eingabeelement 6 in die Richtung bewegt, in der die Rastmittel 13 der zwei in die Befestigungsausnehmungen 15 eingeführten Befestigungselemente 10 ausgerichtet sind, so dass diese Seite des Eingabeelements 6 bereits auf der Leiterplatte 3 befestigt ist.

In dem in Fig. 9 dargestellten dritten Teilschritt wird die andere Seite des Eingabeelements 6 heruntergedrückt, sodass die Rastmittel 13 der zwei weiteren Befestigungselemente 10 in die Befestigungsausnehmungen auf der Leiterplatte 3 einschnappen. Damit ist das Eingabeelement, wie in Fig. 10 und Fig. 10a dargestellt, direkt mit der Leiterplatte 3 verbunden.

Auch ein Lösen des Eingabeelements 6 von der Leiterplatte 3 kann auf einfache Weise erfolgen, indem zwei in die gleiche Richtung ausgerichtete Rastmittel 13 manuell so weit zurückgebogen werden, dass sie wieder nach oben durch die Befestigungsausnehmungen 15 geschoben werden können. Im Anschluss können der zweite und der erste Teilschritt in umgekehrter Reihenfolge durchgeführt werden und das Eingabeelement 6 ist wieder vollständig von der Leiterplatte 3 gelöst. So lassen sich Eingabeelemente 6 bei der Montage schnell und unkompliziert auf der Leiterplatte 3 befestigen und - beispielsweise für den Fall, dass sie ausgetauscht werden müssen - auch wieder von dieser lösen.

### Bezugszeichenliste

- 1.: Eingabevorrichtung
- 2.: Träger
- 3.: Leiterplatte
- 4.: Abdeckung
- 5.: Ausnehmung
- 6.: Eingabeelement
- 7.: Tragrahmen
- 8.: Halter
- 9.: Auslöseelement
- 10.: Befestigungselement
- 11.: Schalter
- 12.: Zierplatte
- 13.: Rastmittel
- 14.: Befestigungssteg
- 15.: Befestigungsausnehmung (an der Leiterplatte 3)
- 16.: Befestigungsausnehmung (am Tragrahmen 7)
- 17.: Zentrierstift
- 18.: Abstandshalter
- 19.: Fixierring
- 20.: RGB-LED
- 21.: Anzeigevorrichtung
- 22.: TFT-Anzeige
- 23.: Plexiglasscheibe

## Patentansprüche

1. Eingabevorrichtung (1) für Aufzüge mit einem Träger (2), einer daran befestigten Leiterplatte (3) und einer Abdeckung (4), die wenigstens eine Ausnehmung (5) aufweist, in der wenigstens ein im Wesentlichen plattenförmig gestaltetes Eingabeelement (6) angeordnet ist, wobei das wenigstens eine Eingabeelement (6) einen Tragrahmen (7) und ein mittels wenigstens eines Halters (8) am Tragrahmen (7) gehaltenes Auslöseelement (9) aufweist, wobei am Tragrahmen (7) wenigstens ein Befestigungselement (10) vorgesehen ist und das Eingabeelement (6) mittels des wenigstens einen Befestigungselements (10) direkt an der Leiterplatte (3) befestigt ist und das Auslöseelement (9) bei Aufbringen einer Betätigungskraft auf einen auf der Leiterplatte (3) befestigten Schalter (11) einwirkt, **dadurch gekennzeichnet, dass** Tragrahmen (7), Halter (8), Auslöseelement (9) und Befestigungselement (10) einstückig ausgeführt sind.

2. Eingabevorrichtung (1) nach Anspruch 1,
**dadurch gekennzeichnet, dass**
das wenigstens eine Befestigungselement (10) wenigstens ein Rastmittel (13) zur Befestigung in einer Befestigungsausnehmung (15) in der Leiterplatte (3) aufweist.

3. Eingabevorrichtung (1) nach Anspruch 2,
**dadurch gekennzeichnet, dass**
wenigstens eine Befestigungsausnehmung (15) eine Bohrung ist.

4. Eingabevorrichtung (1) nach einem der vorhergehenden Ansprüche,
**dadurch gekennzeichnet, dass**
der wenigstens eine Halter (8) als Feder ausgeführt ist und so das Auslöseelement (9) bei Aufbringen einer Betätigungskraft durch Relativbewegung zur Leiterplatte (3) auf den auf der Leiterplatte (3) befestigten Schalter (11) einwirkt.

5. Eingabevorrichtung (1) nach einem der vorhergehenden Ansprüche,
**dadurch gekennzeichnet, dass**
das Auslöseelement (9) einen elastisch verformbaren Bereich aufweist, der sich bei Aufbringen einer Betätigungskraft so verformt, dass er auf den auf der Leiterplatte (3) befestigten Schalter (11) einwirkt.

6. Eingabevorrichtung (1) nach einem der vorhergehenden Ansprüche,
**dadurch gekennzeichnet, dass**
der Tragrahmen (7) wenigstens eine Befestigungsausnehmung (16) für die Befestigung einer Bedienflächenumrandung aufweist.

7. Eingabevorrichtung (1) nach einem der vorhergehenden Ansprüche,
**dadurch gekennzeichnet, dass**
wenigstens ein Befestigungselement (10) als Anschlagbegrenzung für das Eingabeelement (6) ausgebildet ist.

8. Eingabevorrichtung (1) nach einem der vorhergehenden Ansprüche,
**dadurch gekennzeichnet, dass**
die Leiterplatte (3) integrierte Schaltkreise aufweist.

9. Eingabevorrichtung (1) nach einem der vorhergehenden Ansprüche,
**dadurch gekennzeichnet, dass**
sie eine serielle Schnittstelle aufweist.

10. Eingabevorrichtung (1) nach einem der vorhergehenden Ansprüche,
**dadurch gekennzeichnet, dass**
sie ein in der Farbe einstellbares Leuchtmittel, insbesondere eine RGB-LED (20), aufweist.

11. Eingabevorrichtung (1) nach einem der vorhergehenden Ansprüche,
**dadurch gekennzeichnet, dass**
sie wenigstens einen Piezosummer aufweist.

12. Eingabevorrichtung (1) nach einem der vorhergehenden Ansprüche,
**dadurch gekennzeichnet, dass**
sie wenigstens eine Anzeigevorrichtung (21) aufweist, die in einer weiteren Ausnehmung (5) in der Abdeckung (4) angeordnet ist.

13. Eingabevorrichtung (1) nach Anspruch 12,
**dadurch gekennzeichnet, dass**
die wenigstens eine Anzeigevorrichtung (21) eine TFT-Anzeige (22) mit einer Bildschirmdiagonale von 7,1 cm, 10,9 cm oder 17,8 cm und eine Plexiglasscheibe (23) entsprechender Größe aufweist.

14. Eingabevorrichtung (1) nach einem der vorhergehenden Ansprüche,
**dadurch gekennzeichnet, dass**
das Eingabeelement (6) als Kunststoffspritzteil gefertigt ist.

## Claims

1. Input device (1) for elevators with a carrier (2), a printed circuit board (3) fastened thereto and a cover (4) which has at least one recess (5) in which at least one input element (6) of substantially plate-shaped design is arranged, wherein the at least one input element (6) has a support frame (7) and a trigger element (9) held on the support frame (7) by means of at least one holder (8), wherein at least one fastening element (10) is provided on the support frame (7) and the input element (6) is fastened directly to the printed circuit board (3) by means of the at least one fastening element (10) and the trigger element (9) acts on a switch (11) fastened on the printed circuit board (3) when an actuating force is applied,
**characterized in that**
the support frame (7), the holder (8), the trigger element (9) and the fastening element (10) are made in one piece.

2. Input device (1) according to claim 1,
**characterized in that**
the at least one fastening element (10) has at least one latching means (13) for fastening in a fastening recess (15) in the printed circuit board (3).

3. Input device (1) according to claim 2,
**characterized in that**
at least one fastening recess (15) is a bore.

4. Input device (1) according to any one of the preceding claims,
**characterized in that**
the at least one holder (8) is designed as a spring and thus the trigger element (9) acts on the switch (11) fastened on the printed circuit board (3) by relative movement to the printed circuit board (3) when an actuating force is applied.

5. Input device (1) according to any one of the preceding claims,
**characterized in that**
the trigger element (9) has an elastically deformable region which, when an actuating force is applied, deforms so as to act on the switch (11) fastened on the printed circuit board (3).

6. Input device (1) according to any one of the preceding claims,
**characterized in that**
the support frame (7) has at least one fastening recess (16) for fastening a control panel frame.

7. Input device (1) according to any one of the preceding claims,
**characterized in that**
at least one fastening element (10) is designed as a stop limit for the input element (6).

8. Input device (1) according to any one of the preceding claims,
**characterized in that**
the printed circuit board (3) has integrated circuits.

9. Input device (1) according to any one of the preceding claims,
**characterized in that**
it has a serial interface.

10. Input device (1) according to any one of the preceding claims,
**characterized in that**
it has a color-adjustable illuminant, in particular an RYB-LED (20).

11. Input device (1) according to any one of the preceding claims,
**characterized in that**
it comprises at least one piezo buzzer.

12. Input device (1) according to any one of the preceding claims,
**characterized in that**
it has at least one display device (21) which is arranged in a further recess (5) in the cover (4).

13. Input device (1) according to claim 12,
**characterized in that**
the at least one display device (21) has a TFT display (22) with a screen diagonal of 7.1 cm, 10.9 cm or 17.8 cm and a Plexiglas panel (23) of corresponding size.

14. Input device (1) according to any one of the preceding claims,
**characterized in that**
the input element (6) is manufactured as a plastic injection-molded part.

## Revendications

1. Dispositif d'entrée (1) pour ascenseurs comprenant un support (2), une carte imprimée (3) attachée sur celui-ci, et un couvercle (4) qui présente au moins un évidement (5) dans lequel au moins un élément d'entrée (6) sensiblement en forme de plaque est disposé,
ledit au moins un élément d'entrée (6) comprenant un cadre porteur (7) et un élément de déclenchement (9) qui est maintenu sur ledit cadre porteur (7) par au moins un organe de maintien (8), au moins un élément de fixation (10) étant prévu sur ledit cadre porteur (7) et ledit élément d'entrée (6) étant attaché directement sur la carte imprimée (3) par ledit au moins un élément de fixation (10), et ledit élément de déclenchement (9), lorsqu'on applique une force d'actionnement, agit sur un interrupteur (11) attaché sur la carte imprimée (3), **caractérisé en ce que** le cadre porteur (7), l'organe de maintien (8), l'élément de déclenchement (9) et l'élément de fixation (10) étant formés de façon intégrale.

2. Dispositif d'entrée (1) selon la revendication 1,
**caractérisé en ce que**
ledit au moins un élément de fixation (10) comprend au moins un organe d'enclenchement (13) pour la fixation dans un évidemment de fixation (15) dans la carte imprimée (3).

3. Dispositif d'entrée (1) selon la revendication 2,
**caractérisé en ce que**
un moins un évidemment de fixation (15) est un alésage.

4. Dispositif d'entrée (1) selon l'une quelconque des revendications précédentes,
**caractérisé en ce que**
ledit un moins un organe de maintien (8) est réalisé en forme de ressort et ainsi ledit élément de déclenchement (9), lorsqu'on applique une force d'actionnement, agit sur l'interrupteur (11) attaché sur la carte imprimée (3).

5. Dispositif d'entrée (1) selon l'une quelconque des revendications précédentes,
**caractérisé en ce que**
ledit élément de déclenchement (9) présente une zone élastiquement déformable qui, lorsqu'on applique une force d'actionnement, se déforme de façon qu'il agit sur l'interrupteur (11) attaché sur la carte imprimée (3).

6. Dispositif d'entrée (1) selon l'une quelconque des revendications précédentes, **caractérisé en ce que**
le cadre porteur (7) comprend au moins un évidement de fixation (16) pour la fixation d'un bord du panneau de commande.

7. Dispositif d'entrée (1) selon l'une quelconque des revendications précédentes, **caractérisé en ce que**
ledit au moins un élément de fixation (10) est réalisé en tant que limitation de butée pour ledit élément d'entrée (6).

8. Dispositif d'entrée (1) selon l'une quelconque des revendications précédentes, **caractérisé en ce que**
la carte imprimée (3) comprend des circuits intégrés.

9. Dispositif d'entrée (1) selon l'une quelconque des revendications précédentes, **caractérisé en ce que**
il comprend un port série.

10. Dispositif d'entrée (1) selon l'une quelconque des revendications précédentes, **caractérisé en ce que**
il comprend une lampe à couleur réglable, en particulier une LED RGB (20).

11. Dispositif d'entrée (1) selon l'une quelconque des revendications précédentes, **caractérisé en ce que**
il comprend un buzzer piézoélectrique.

12. Dispositif d'entrée (1) selon l'une quelconque des revendications précédentes, **caractérisé en ce que**
il comprend au moins un dispositif d'affichage (21) qui est disposé dans un autre évidement (5) dans le couvercle (4).

13. Dispositif d'entrée (1) selon la revendication 12,
**caractérisé en ce que**
ledit au moins un dispositif d'affichage (21) est un affichage TFT (22) présentant une diagonale d'écran de 7,1 cm, 10,9 cm ou 17,8 cm et une vitre en plexiglas (23) de dimension correspondante.

14. Dispositif d'entrée (1) selon l'une quelconque des revendications précédentes, **caractérisé en ce que**
ledit élément d'entrée (6) est réalisé en matière plastique moulée par injection.
